# EUROPÄISCHE PATENTANMELDUNG

(11) **EP 0 732 410 A1**
(43) Veröffentlichungstag der Anmeldung: **18.09.1996**
(21) Anmeldenummer: 96103822.1
(22) Anmeldetag: 12.03.1996
(51) Int. Cl.: C21B 7/14, F27D 3/15, C21C 5/44

(54) **Abstichvorrichtung**

(30) Priorität: 14.03.1995 DE 19509170
(71) Anmelder: DIDIER-WERKE AG, D-65189 Wiesbaden (DE)
(72) Erfinder: Rothfuss, Hans, 65232 Taunusstein (DE); Stüsser, Dieter, 47269 Duisburg-Rahm (DE); Kaune, Harald, 47803 Krefeld (DE)
(74) Vertreter: Brückner, Raimund, Dipl.-Ing.

(57) **Zusammenfassung**

Die Erfindung betrifft eine Abstichvorrichtung zum Einsetzen in eine Öffnung eines metallurgischen Gefäßes, wobei mehrere aus feuerfestem keramischen Material bestehende Ringe ein Abstichrohr bildend zusammengehalten sind. Erfindungsgemäß sind die aufeinandergesetzten Ringe (2 bis 8) mittels wenigstens einer Spannband-Schlaufe (10, 11) zusammengehalten, die innen und außen an den Ringen (2 bis 8) verläuft und beim obersten und untersten Ring (2,8) umgelenkt ist. Damit wird die Halterung der Ringe beim Transport und Einbau des Abstichrohrs in das Gefäß sehr erleichtert.

## Beschreibung

Die Erfindung betrifft eine Abstichvorrichtung zum Einsetzen in eine Öffnung eines metallurgischen Gefäßes, wobei mehrere aus feuerfestem keramischem Material bestehende Ringe ein Abstichrohr bildend zusammengehalten sind.

Derartige Vorrichtungen werden zur Reparatur verwendet, wenn das Abstichrohr eines metallurgischen Gefäßes verschlissen ist. Es wird dann nach dem Ausbohren des verschlissenen Abstichrohrs ein aus mittels einer Haltekonstruktion zusammengehaltenen Ringen bestehendes neues Abstichrohr als Abstichset in die Ausbohrung eingesetzt.

Nach dem Stand der Technik sind die Ringe auf ein mit einer Grundplatte verbundenes metallisches Trägerrohr geschoben und an diesem unlösbar gehalten. Die aus Grundplatte, Trägerrohr und Haltering bestehende Stahlkonstruktion verbleibt im Gefäß und ist verloren. Ein derartiges Abstichset ist aufwendig.

Aufgabe der Erfindung ist es, die Haltekonstruktion der Ringe zu vereinfachen.

Erfindungsgemäß ist obige Aufgabe dadurch gelöst, daß die aufeinandergesetzten Ringe mittels wenigstens einer Spannband-Schlaufe zusammengehalten sind, wobei die Spannband-Schlaufe innen und außen an den Ringen verläuft und beim obersten und untersten Ring umgelenkt ist.

Mit der Spannband-Schlaufe bzw. den Spannband-Schlaufen lassen sich die nach den jeweiligen Bedürfnissen aufeinandergesetzten Ringe einfach zusammenhalten, wobei sie das gewünschte Abstichrohr bilden. Diese Vormontage kann beim Hersteller der Ringe vorgenommen werden. Der Verbraucher muß also die Ringe nicht einzeln beziehen und zusammensetzen.

Wird beim Verbraucher die eingangs genannte Stahlkonstruktion zum zentrierten Einsetzen des Abstichrohres verwendet, dann kann diese nach dem zentrierten Einsetzen wieder herausgezogen werden und ist also wiederverwendbar. Die Spannbänder verbleiben am in die Bohrung des metallurgischen Gefäßes eingesetzten Abstichrohr. Sie müssen nicht demontiert werden. Im Zuge des Gießbetriebes können sie verschwinden.

Vorteilhafte Ausgestaltungen der Erfindung ergeben sich aus den Unteransprüchen und der folgenden Beschreibung.

In der Zeichnung zeigen:
- Figur 1: ein aus mittels Spannbändern zusammengehaltenen Ringen bestehendes Abstichrohr,
- Figur 2: das Abstichrohr nach Fig. 1 mit einer Zentriervorrichtung,
- Figur 3: eine Weiterbildung des Abstichrohres in einer selbstzentrierenden Ausführung.

Ein Abstichrohr (1) ist aus mehreren Ringen (2 und 8) zusammengesetzt. Damit die Ringe quer zur Längsachse (A) unverschieblich sind, sind sie stirnseitig mit Nut-Federverbindungen (9) oder sonstigen ineinandergreifenden Formgestaltungen versehen.

Die Ringe (2 und 8) sind mittels Spannband-Schlaufen (10, 11) zusammengehalten. Jede Spannband-Schlaufe (10, 11) erstreckt sich an der Innenwand und der Außenwand der Ringe (2 bis 8). Beim untersten Ring (2) und beim obersten Ring (8) ist jede Spannband-Schlaufe (10, 11) entsprechend umgelenkt. Das Spannband besteht aus Kunststoff oder Metall. Die Enden des jeweiligen Spannbandes liegen beispielsweise im Bereich (12 bzw. 13). Dort sind die Enden zur Bildung der jeweiligen Spannband-Schlaufe miteinander verbunden. Dies kann durch Schweißen oder durch ein Spannelement geschehen.

In den Figuren sind zwei Spannband-Schlaufen (10, 11) gezeigt, die am Umfang des Abstichrohres (1) um etwa 180° gegenüber versetzt liegen. Es können jedoch auch drei oder mehrere Spannband-Schlaufen vorgesehen sein. Unter Spannband ist hier auch ein Draht zu verstehen.

Ist das Abstichrohr (1) eines Mauerwerks (M) eines Konverters verschlissen, dann wird es ausgebohrt. Anschließend wird das aus den Ringen (2 bis 8) bestehende, durch die Spannband-Schlaufen (10, 11) zusammengehaltene Abstichrohr (1) in die Bohrung (B) eingeschoben. Der verbleibende Spalt wird mit Vergußmasse (V) ausgefüllt. Der unterste Ring (2) weist außen eine konische Erweiterung (14) auf, die die Bohrung (B) unten abschließt, so daß noch fließfähige Vergußmasse (V) nicht austritt.

Um das zentrierende Einsetzen des Abstichrohres (1) in die Bohrung (B) zu erleichtern, ist nach Figur 2 ein Trägerrohr (15) vorgesehen, das an einer Grundplatte (16) befestigt ist. Zum Einsetzen des Abstichrohres (1) in die Bohrung (B) wird das Abstichrohr (1) mit den Spannband-Schlaufen (10, 11) auf das Trägerrohr (15) aufgeschoben und mittels dieser in die Bohrung (B) eingeführt. Wenn die Grundplatte (16) flach auf der Außenwand (W) des Mauerwerks (M) aufliegt, steht das Abstichrohr (1) zentriert in der Bohrung (B). Nach dem Einfüllen und Erstarren der Vergußmasse (V) kann das Trägerrohr (15) mit der Grundplatte (16) aus dem Abstichrohr (1) herausgezogen werden. Das Trägerrohr (15) und die Grundplatte (16) sind also für nächste Arbeitsvorgänge wiederverwendbar. Im Zuge des Gießbetriebs verschwindet die Spannband-Schlaufe (10, 11) wenigstens soweit sie im Innern des Abstichrohres (1) liegt.

Bei der Ausführung nach Figur 3 zentriert sich das Abstichrohr (1) selbst in der Bohrung (B). Es sind hierfür außer der konischen Erweiterung (14) des unteren Ringes (2), die sich zylindrisch fortsetzt, an einem oberen Ring (6) Zentrierstege (17) ausgebildet. Beim Einführen des Abstichrohres (1) in die Bohrung (B) ist das Abstichrohr (1) mittels der Ringe (2, 6) zentriert.

Die Ringe (2 bis 8) sind je nach der gewünschten Geometrie des Abstichrohres (1) zusammensetzbar. Beispielsweise ist es auch möglich, Ringe zu verwenden, die einen gestuften Innendurchmesser des Abstichrohres (1) bilden.

## Patentansprüche

1. Abstichvorrichtung zum Einsetzen in eine Öffnung eines metallurgischen Gefäßes, wobei mehrere aus feuerfestem keramischem Material bestehende Ringe ein Abstichrohr bildend zusammengehalten sind,
dadurch gekennzeichnet,
daß die aufeinandergesetzten Ringe (2 bis 8) mittels wenigstens einer Spannband-Schlaufe (10,11) zusammengehalten sind, wobei die Spannband-Schlaufe (10,11) innen und außen an den Ringen (2 bis 8) verläuft und beim obersten und untersten Ring (2,8) umgelenkt ist.

2. Abstichvorrichtung nach Anspruch 1,
dadurch gekennzeichnet,
daß drei Spannband-Schlaufen am Rohrumfang verteilt vorgesehen sind.

3. Abstichvorrichtung nach Anspruch 1 oder 2,
dadurch gekennzeichnet,
daß die Enden des Spannbandes zur Bildung der Spannband-Schlaufe (10,11) miteinander durch Verschweißen oder durch ein Spannelement verbunden sind.

4. Abstichvorrichtung nach einem der vorhergehenden Ansprüche,
dadurch gekennzeichnet,
daß die Spannband-Schlaufe (10,11) aus Metall oder Kunststoff besteht.

5. Abstichvorrichtung nach einem der vorhergehenden Ansprüche,
dadurch gekennzeichnet,
daß zwischen den Ringen (2 bis 8) stirnseitig Formungen (9) vorgesehen sind, die ein Verrutschen der Ringe (2 bis 8) gegeneinander verhindern.

6. Abstichvorrichtung nach einem der vorhergehenden Ansprüche,
dadurch gekennzeichnet,
daß in das Abstichrohr (1) ein metallurgisches Trägerrohr (15) herausziehbar eingeschoben ist, wobei das Trägerrohr (15) mit einer Grundplatte (16) verbunden ist.

7. Abstichvorrichtung nach einem der vorhergehenden Ansprüche,
dadurch gekennzeichnet,
daß wenigstens einer der Ringe (2 bis 8) außen Zentrierstege (17) aufweist.

8. Abstichvorrichtung nach einem der vorhergehenden Ansprüche,
dadurch gekennzeichnet,
daß der unterste Ring (2) außen eine Erweiterung (14) aufweist, deren Außendurchmesser einer Bohrung (B) des Mauerwerks (M) des metallurgischen Gefäßes angepaßt ist.
